# EUROPÄISCHE PATENTSCHRIFT

(11) **EP 1 301 673 B1**
(45) Veröffentlichungstag und Bekanntmachung des Hinweises auf die Patenterteilung: **21.03.2007**
(21) Anmeldenummer: 01953878.4
(22) Anmeldetag: 12.07.2001
(51) Int. Cl.: E04G 7/30

(54) **ROHRGERÜSTSYSTEM**
TUBULAR SCAFFOLDING SYSTEM
SYSTEME D'ECHAFAUDAGE TUBULAIRE

(30) Priorität: 18.07.2000 DE 20012598 U
(43) Veröffentlichungstag der Anmeldung: 16.04.2003
(73) Patentinhaber: Wilhelm Layher Verwaltungs-GmbH, 74363 Güglingen-Eibensbach (DE)
(72) Erfinder: KRELLER, Helmut, 74906 Bad Rappenau (DE)
(74) Vertreter: Geitz Truckenmüller Lucht
(86) Internationale Anmeldenummer: PCT/DE2001/002537
(87) Internationale Veröffentlichungsnummer: WO 2002/006610

(56) Entgegenhaltungen:
- US-A- 5 411 113

## Beschreibung

### TECHNISCHES GEBIET

Die vorliegende Erfindung betrifft ein Rohrgerüstsystem, insbesondere für Baugerüste, mit vertikalen rohrförmigen Gerüststielen, die in regelmäßigen Abständen mit konzentrisch zu ihnen angeordneten und fest mit ihnen verbundenen scheibenförmigen metallenen Rosetten versehen sind, die die rohrförmigen Gerüststiele flanschartig umgeben und mit Durchbrüchen versehen sind, wobei vier von in der flanschartigen Rosette vorgesehenen ersten Durchbrüchen eine längsovale Form aufweisen und so angeordnet sind, dass ihre Längsebenen sich in der Längsmittelachse des Gerüststiels unter einem rechten Winkel schneiden, jeweils zwischen zwei der längsovalen ersten Durchbrüche ein zweiter Durchbruch angeordnet ist, die horizontal oder diagonal verlaufenden Gerüstelemente in ihrem Stirnendbereich jeweils ein Keilkopfelement aufweisen, der mit einem sich nach außen öffnenden mindestens der Dicke der flanschartigen Rosetten der vertikalen Gerüststiele entsprechenden Schlitz aufweist und jeweils mit einer senkrecht zu der Mittelebene des Schlitzes verlaufenden durchgehenden Öffnung versehen ist.

### STAND DER TECHNIK

Ein gattungsgemäßes Rohrsystem der eingangs genannten Art ist in der deutschen Offenlegungsschrift 24 49 124 beschrieben. Ein derartiges Rohrgerüstsystem ist unter dem Namen Layher-Allround-Gerüstsystem seit Jahren auf dem Markt eingeführt und hat sich bestens bewährt.

### DARSTELLUNG DER ERFINDUNG

Der vorliegenden Erfindung liegt die Aufgabe beziehungsweise das technische Problem zugrunde, ein verbessertes Rohrgerüstsystem, das die bisherigen Vorteile einer leichten Montage beziehungsweise Demontage einer wirtschaftlichen Herstellung und einer hohen Traglast gewährleistet, anzugeben, dessen wirtschaftlicher Einsatz erhöht ist und bei dem die Handhabbarkeit bei der Montage weiter verbessert ist.

Das erfindungsgemäße Rohrgerüstsystem ist durch die Merkmale des abhängigen Anspruchs 1 gegeben. Vorteilhafte Ausgestaltungen und Weiterbildungen sind Gegenstand der abhängigen Ansprüche.

Das erfindungsgemäße Rohrgerüstsystem zeichnet sich demgemäß dadurch aus, dass an jeder der im Wesentlichen in radialer Richtung verlaufenden Seitenkanten des ersten Durchbruchs eine erweiternde Ausnehmung vorhanden ist, wodurch die Stegbreite zwischen Ausnehmung und zweitem Durchbruch vermindert wird, derart, dass die ursprünglich minimale Stegbreite zwischen dem ersten Durchbruch und dem zweiten Durchbruch nicht unterschritten wird.

Durch das Vorsehen von zusätzlichen Ausnehmungen wird Material eingespart, was infolge der Gewichtsreduzierung zu einer leichteren Handhabbarkeit bei der Montage führt. Gleichzeitig wird durch die spezielle Anordnung der Ausnehmung die Traglast im Anschlussbereich nicht vermindert, da der kleinste Querschnitt zur Abtragung der Lasten zwischen den Durchbrüchen durch die Ausnehmungen nicht vermindert wird.

Eine besonders vorteilhafte Ausgestaltung zeichnet sich dadurch aus, dass der Keil als Verliersicherung in seinem durch die Öffnung geführten Endbereich quer zu den Längsebenen angeordnete Vorsprungeinheiten aufweist und die Ausnehmungen in einer Draufsicht gesehen auf Höhe dieser Vorsprungeinheiten angeordnet sind.

Durch diese spezielle Ausnehmung wird die Demontagefreundlichkeit deutlich erhöht. Aufgrund der relativ großen Fertigungstoleranzen beim Herstellen der Vorsprungeinheiten beziehungsweise des Blindniets als Verliersicherung vor dem Keil kam es bei den bekannten Rosetten in manchen Fällen zu einem Verhaken des Keiles beim Herausschlagen desselben, da die Querschnittsabmessungen des ersten Durchbruchs relativ knapp hinsichtlich des durchzuführenden Blindniets des Keiles gehalten war.

Insgesamt wird durch die erfindungsgemäße Ausführungsform eine gleichmäßigere Ausnützung der Rosette hinsichtlich der abzutragenden Lasten gewährleistet.

Eine besonders bevorzugte Ausgestaltung zeichnet sich dadurch aus, dass die Ausnehmung eine teilkreisförmige Kontur aufweist.

Um die Traglasten weiter zu erhöhen, ist die Rosette vorzugsweise aus einem Stahl, beispielsweise S 235 oder S 355, mit definierter erhöhter Streckgrenze ausgebildet.

Versuche und Berechnungen haben ergeben, dass es hinsichtlich einer effektiven statischen Auslastung besonders vorteilhaft ist, die Rosette dahingehend auszubilden, dass das maximale Aufweitungsmaß, das die Ausnehmungen bei dem ersten Durchbruch bewirken, etwa in einem Abstand von 8 mm (Millimeter) von dem Innenrand des ersten Durchbruchs vorhanden ist, wobei sich in Verbindung mit dieser Maßnahme alternativ eine bevorzugte Ausführungsvariante auszeichnet, dass die maximale in Umfangsrichtung der Rosette gemessene, durch die beiden Ausnehmungen vergrößerte Breite des ersten Durchbruchs etwa 18 mm (Millimeter) beträgt.

Weitere Ausführungsformen und Vorteile der Erfindung ergeben sich durch die in den Ansprüchen ferner aufgeführten Merkmale sowie durch das nachstehend angegebene Ausführungsbeispiel.

### KURZE BESCHREIBUNG DER ZEICHNUNG

Die Erfindung sowie vorteilhafte Ausführungsformen und Weiterbildungen derselben werden im folgenden anhand des in der Zeichnung dargestellten Beispiels näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Seitenansicht eines Rohrgerüstsystems im Anschlussbereich einer Rosette mit horizontalem Gerüstelement mit Keilschlossanbindung,
- Fig. 2: schematischer Schnitt durch die Anordnung gemäß Fig. 1 entlang Schnittführung A - A und
- Fig. 3: schematische Darstellung des Details I gemäß Fig. 2.

### WEGE ZUM AUSFÜHREN DER ERFINDUNG

Bei dem in den Figuren ausschnittsweise dargestellten Rohrgerüstsystem 10 ist gemäß Figur 2 eine flanschartige Rosette 14 in einer Draufsicht mit Anschluss eines horizontalen Gerüstelements 22 mit Keilkopf 30 dargestellt. Der innere Durchmesser der Rosette 14 ist so gewählt, dass er ohne Schwierigkeiten mit dem rohrförmigen vertikalen Gerüststiel 12 beispielsweise durch Schweißen verbunden werden kann. In der flanschartig an dem rohrförmigen Gerüstelement 12 angebrachten Rosette 14 sind längsovale erste Durchbrüche 18 vorgesehen. Diese sind so angeordnet, dass ihre Längsebenen, deren Schnitte mit der Zeichenebene durch die strichpunktierten Linien x und y dargestellt werden, sich in der Längsmittelachse A des vertikalen Gerüststiels 12 schneiden. Die längsovalen ersten Durchbrüche 18 sind jeweils an ihren von der Mittelachse A wegweisenden und zur Mittelachse A hinweisenden Enden abgestumpft und durch ebene Flächen begrenzt, wobei die Ovalisierung zur Mittelachse A hin zunimmt. Es können auch andere zylindermantelartig gekrümmte Flächen vorgesehen sein, deren Zylinderachse mit der Längsachse 16 des Gerüstelements 12 zusammenfällt.

Zwischen je zwei ersten Durchbrüchen 18 sind zweite Durchbrüche 20 angeordnet. Diese sind jeweils in Richtung gegen die längsovalen ersten Durchbrüche 18 durch ebene Flächen begrenzt, während ihre parallel zum Rand der flanschartigen Rosette 14 verlaufenden Begrenzungsflächen von Zylindermantelausschnitten gebildet sind, deren Zylinderachse gleichfalls mit der Längsachse 16 des Gerüstelements 12 identisch ist. Die Abmessungen u der ersten Durchbrüche 18 der zweiten Durchbrüche 20 in radialer Richtung sind gleich. In Umfangsrichtung der Rosette 14 sind die Abmessungen V der zweiten Durchbrüche 20 deutlich größer gehalten als die der ersten Durchbrüche.

Der Anschluss von horizontalen Gerüstelementen 22 beziehungsweise nicht näher dargestellten diagonalen Gerüstelementen erfolgt über eine im jeweiligen Stirnendbereich der Elemente 22 angeschlossene Keilkopfelement 30, die einen zur Rosette 14 hin offenen Schlitz 24 aufweist, dessen Dicke geringfügig größer ist als die Dicke der Rosette 14, sodass das Keilkopfelement 30 problemlos auf die Rosette 14 aufgeschoben werden kann. Gleichzeitig ist in einer vertikal zu dem Schlitz 24 angeordneten durchgehenden Öffnung 32 ein Keil 34 vorhanden, der dadurch unverlierbar an dem Keilkopfelement 30 angeordnet ist, in dem er in seinem unteren Endbereich im Ausführungsbeispiel als Blindniet ausgebildete Vorsprungelemente 26 aufweist, die sich senkrecht zu den Ebenen x, y erstrecken. Die Verliersicherheit wird dadurch gewährleistet, dass die durchgehende Öffnung 32 im oberen Bereich einen nach innen ragenden beidseitigen Anschlag 36 aufweist, sodass sich die Öffnung 32 auf ein Maß verengt, das kleiner ist als das Außenmaß des Keiles 34 mit Vorsprungelementen 26.

Zum sicheren Anschluss des Elements 22 an die Rosette 14 wird, wie bereits erwähnt, das Keilkopfelement 30 auf die Rosette 14 aufgeschoben, derart, dass die durchgehende Öffnung 32 der Keilkopfeinheit 30 mit dem ersten Durchbruch 18 der Rosette 14 zur Deckung kommt. In diesem Zustand ist der Keil 34 nach oben, begrenzt durch den Anschlag 36 herausgezogen. Sobald die Keilkopfeinheit auf die Rosette 14 aufgeschoben ist, wird in einfacher Art und Weise mittels eines Hammerschlages der Keil 34 nach unten geschlagen, wodurch sich das Keilkopfelement 30 und damit auch das Gerüstelement 22 klemmend an der Rosette 14 beziehungsweise dem Gerüstelement 22 - über die Stirnseiten des Keilkopfes 30 - abstützt.

Die ersten Durchbrüche 18 weisen nunmehr eine erfindungsgemäße Besonderheit auf, indem sie nämlich im im Wesentlichen radial verlaufenden längsovalen Seitenrandbereich der ersten Durchbrüche 18 zusätzlich erweiternde Ausnehmungen 38 mit einer teilkreisförmigen Außenkontur aufweisen.

Die Ausnehmungen 38 sind dabei so in die ersten Durchbrüche 18 eingeformt, dass der Abstand A zum jeweiligen zweiten Durchbruch 20 so gehalten ist, dass er den bisherigen kleinsten Abstand A1 zwischen erstem Durchbruch 18 und zweitem Durchbruch 20 nicht unterschreitet. Die Geometrie des ersten Durchbruchs 18 in Verbindung mit den Ausnehmungen 38 ist in Figur 3 näher dargestellt.

In Figur 3 ist ebenfalls eine als Blindniet ausgebildete Vorsprungeinheit 26 dargestellt, wobei die Blindnietausbildung auf der gegenüberliegenden Kopfseite des Blindniets 26 noch nicht vollzogen ist. In diesem Zustand wird der Keil 34 bereits in die durchgehende Öffnung 32 des Keilkopfelements 30 eingeführt. Daran anschließend wird der Blindniet geschlagen und wodurch der Keil 34 verliersicher an dem Keilkopfelement 30 vorhanden ist.

Die durch die beidseitig vorhandenen Ausnehmungen 38 am ersten Durchbruch 18 vorgenommenen geometrischen Veränderungen lassen sich wie folgt darstellen. Die maximale Breite B des ersten Durchbruchs 18 in Verbindung mit den zusätzlichen Ausnehmungen 38 wird im vorliegenden Ausführungsbeispiel auf circa 18 mm (Millimeter) erhöht. Gleichzeitig liegt der Punkt der maximalen Breite B von der Innenrandkontur 40 des ersten Durchbruchs 18 um das Maß C versetzt nach außen, wobei im konkreten Ausführungsbeispiel das Maß C den Wert von circa 8 mm (Millimeter) annimmt.

Durch das Vorsehen der oben beschriebenen erweiternden Ausnehmung 38 zu beiden Seiten des ersten Durchbruchs 18 wird einerseits eine Materialersparnis ermöglicht, ohne die Traglast im Wesentlichen zu beeinflussen. Die Rosette 14 wird aufgrund der auftretenden Lasten gleichmäßiger ausgelastet und gleichzeitig wird beim Herausschlagen des Keiles 34 bei der Demontage einem Verhaken desselben entgegengewirkt.

## Patentansprüche

1. Rohrgerüstsystem (10), insbesondere für Baugerüste, mit
- vertikalen rohrförmigen Gerüststielen (12),
-- die in regelmäßigen Abständen mit konzentrisch zu ihnen angeordneten und fest mit ihnen verbundenen scheibenförmigen metallenen Rosetten (14) versehen sind,
-- die die rohrförmigen Gerüststiele (12) flanschartig umgeben und mit Durchbrüchen (18, 20) versehen sind, wobei
- vier von in der flanschartigen Rosette (14) vorgesehenen ersten Durchbrüchen (18) eine längsovale Form aufweisen und so angeordnet sind, dass ihre Längsebenen (x, y) sich in der Längsmittelachse (A) des Gerüststiels (12) unter einem rechten Winkel schneiden,
- jeweils zwischen zwei der längsovalen ersten Durchbrüche (18) ein zweiter Durchbruch (20) angeordnet ist,
- die horizontal oder diagonal verlaufenden Gerüstelemente (22) in ihrem Stirnendbereich jeweils ein Keilkopfelement (30) aufweisen, der mit einem sich nach außen öffnenden mindestens der Dicke der flanschartigen Rosetten (14) der vertikalen Gerüststiele (12) entsprechenden Schlitz (24) aufweist und jeweils mit einer senkrecht zu der Mittelebene des Schlitzes (24) verlaufenden durchgehenden Öffnung (32) versehen ist,
**dadurch gekennzeichnet, dass**
an jeder der im Wesentlichen in radialer Richtung verlaufenden Seitenkanten des ersten Durchbruchs (18) eine erweiternde Ausnehmung (38) vorhanden ist, wodurch die Stegbreite (A) zwischen Ausnehmung (38) und zweitem Durchbruch (20) vermindert wird, derart, dass die ursprünglich minimale Stegbreite (A1) zwischen dem ersten Durchbruch (18) und dem zweiten Durchbruch (20) nicht unterschritten wird.

2. Rohrgerüstsystem nach Anspruch 1,
**dadurch gekennzeichnet, dass**
der Keil (34) als Verliersicherung in seinem durch die Öffnung (32) geführten Endbereich quer zu den Längsebenen (x, y) angeordnete Vorsprungeinheiten (26) aufweist und die Ausnehmungen (38) in einer Draufsicht gesehen auf Höhe dieser Vorsprungeinheiten (26) angeordnet sind.

3. Rohrgerüstsystem nach Anspruch 1,
**dadurch gekennzeichnet, dass**
die Vorsprungeinheit (26) als Blindniet ausgebildet ist.

4. Rohrgerüstsystem nach einem oder mehreren der vorstehenden Ansprüche,
**dadurch gekennzeichnet, dass**
die Ausnehmung (38) eine teilkreisförmige Kontur aufweist.

5. Rohrgerüstsystem nach einem oder mehreren der vorstehenden Ansprüche,
**dadurch gekennzeichnet, dass**
die Rosette (30) aus Stahl, insbesondere S 235 oder S 355, mit erhöhter Streckgrenze besteht.

6. Rohrgerüstsystem nach einem oder mehreren der vorstehenden Ansprüche,
**dadurch gekennzeichnet, dass**
das maximale Aufweitungsmaß (B), das die Ausnehmungen bei dem ersten Durchbruch (18) bewirken, etwa in einem Abstand von 8 mm von dem Innenrand des ersten Durchbruchs (18) vorhanden ist.

7. Rohrgerüstsystem nach einem oder mehreren der vorstehenden Ansprüche,
**dadurch gekennzeichnet, dass**
die maximale in Umfangsrichtung der Rosette (14) gemessene, durch die beiden Ausnehmungen vergrößerte Breite (B) des ersten Durchbruchs (D) etwa 18 mm beträgt.

## Claims

1. Tubular scaffolding system (10), particularly for building scaffolding, with
- vertical tubular scaffolding posts (12),
- which are provided at regular intervals with disc-shaped metal roses (14), which are arranged concentrically thereto and fixedly connected therewith and
- which surround the tubular scaffolding posts (12) in flange-like manner and are provided with passages (18, 20), wherein
- four first passages (18) provided in the flange-like rose (14) have an elongated oval shape and are so arranged that their longitudinal planes (x, y) intersect at a right angle in the longitudinal centre axis (A) of the scaffolding post (12),
- a respective second passage (20) is arranged between each two of the elongated ovals of first passages (18),
- the horizontally or diagonally extending scaffolding elements (22) each have in their end region a respective wedge head element (30), which has an outwardly opening slot (24), which corresponds at least with the thickness of the flange-like roses (14) of the vertical scaffolding post (12), and is respectively provided with a continuous opening (32) extending perpendicularly to the centre plane of the slot (24), **characterised in that** a widening recess (38) is present at each of the side edges, which extend substantially in radial direction, of the first passage (18), whereby the web width (A) between recess (38) and second passage (20) is reduced in such a manner that the original minimum web width (A1) between the first passage (18) and the second passage (20) is not fallen below.

2. Tubular scaffolding system according to claim 1, **characterised in that** the wedge (34) has projection units (26) arranged as loss security means in its end region, which is led through the opening (32), transversely to the longitudinal planes (x, y) and the recesses (38) as seen in a plan view are arranged at the height of these projection units (26).

3. Tubular scaffolding system according to claim 1, **characterised in that** the projection unit (26) is constructed as a blind rivet.

4. Tubular scaffolding system according to one or more of the preceding claims, **characterised in that** the recess (38) has a partly circular contour.

5. Tubular scaffolding system according to one or more of the preceding claims, **characterised in that** the rose (30) consists of steel, particularly S 235 or S 355, with increased yield strength.

6. Tubular scaffolding system according to one or more of the preceding claims, **characterised in that** the maximum enlargement size (B) produced by the recesses in the first passage (18) is present approximately at a spacing of 8 mm from the inner edge of the first passage (18).

7. Tubular scaffolding system according to one or more of the preceding claims, **characterised in that** the maximum width (B), which is measured in the circumferential direction of the rose (14) and enlarged by the two recesses, of the first passage (D) is approximately 18 mm.

## Revendications

1. Système d'échafaudage tubulaire (10), en particulier pour le bâtiment, comportant
- des montants verticaux (12) tubulaires,
-- qui, à des distances régulières, sont munis de plaques d'ancrage (14) métalliques en forme de disques, qui sont disposées concentriquement auxdits montants verticaux et sont assemblées de manière fixe à ceux-ci,
-- lesquelles entourent en forme de bride les montants verticaux (12) tubulaires et sont munies de trous débouchants (18, 20), sachant que
- quatre premiers trous débouchants (18) prévus dans les plaques d'ancrage (14) en forme de bride ont une forme ovale allongée et sont disposés de telle sorte que leurs plans longitudinaux (x, y) se coupent sur l'axe médian longitudinal (A) du montant vertical (12) en formant un angle droit,
- un deuxième trou débouchant (20) étant agencé respectivement entre deux premiers trous débouchants (18),
- les éléments d'échafaudage (22) orientés horizontalement ou en diagonale comportent chacun dans leur zone d'extrémité frontale une tête de serrage (30), qui comporte une fente (24), s'ouvrant vers l'extérieur et correspondant au moins à l'épaisseur de la plaque d'ancrage (14) en forme de bride des montants verticaux (12), et qui est munie d'une ouverture débouchante (32) perpendiculaire au plan médian de la fente (24),
**caractérisé en ce que**, sur chacun des bords latéraux, orientés sensiblement dans le sens radial, du premier trou débouchant (18) est réalisé un évidement (38) élargissant, moyennant quoi la largeur de barrette (A) entre l'évidement (38) et le deuxième trou débouchant (20) est diminuée, de telle sorte que la largeur de barrette initiale minimale (A1) entre le premier trou débouchant (18) et le deuxième trou débouchant (20) n'est pas franchie.

2. Système d'échafaudage tubulaire selon la revendication 1, **caractérisé en ce que** la cale (34), dans sa zone d'extrémité guidée à travers l'ouverture (32), comporte des éléments de saillie (26), formant une sécurité anti-perte et disposés perpendiculairement aux plans longitudinaux (x, y), et les évidements (38) sont disposés, par référence à une vue en élévation, à la hauteur de ses éléments de saillie (26).

3. Système d'échafaudage tubulaire selon la revendication 1, **caractérisé en ce que** l'élément de saillie (26) est réalisé sous forme de rivet aveugle.

4. Système d'échafaudage tubulaire selon une ou plusieurs des revendications précédentes, **caractérisé en ce que** l'évidement (38) a un contour en forme de cercle partiel.

5. Système d'échafaudage tubulaire selon une ou plusieurs des revendications précédentes, **caractérisé en ce que** la plaque d'ancrage (30) est réalisée en acier, en particulier S 235 ou S 355, avec une haute limite d'élasticité.

6. Système d'échafaudage tubulaire selon une ou plusieurs des revendications précédentes, **caractérisé en ce que** la dimension d'élargissement (B) maximale, induite par les évidements dans le premier trou débouchant (18), est considérée à peu près à une distance de 8 mm du bord intérieur du premier débouchant (18).

7. Système d'échafaudage tubulaire selon une ou plusieurs des revendications précédentes, **caractérisé en ce que** la largeur (B) maximale du premier trou débouchant (D), mesurée dans le sens circonférentiel de la plaque d'ancrage (14) et agrandie par les deux évidements, est de l'ordre de 18 mm environ.
